# EUROPÄISCHE PATENTANMELDUNG

(11) **EP 3 531 385 A1**
(43) Veröffentlichungstag der Anmeldung: **28.08.2019**
(21) Anmeldenummer: 18158598.5
(22) Anmeldetag: 26.02.2018
(51) Int. Cl.: G08B 13/10, G08B 25/10, A47G 27/02, A61B 5/11, G08B 13/26, G08B 21/04

(54) **AKTIVITÄTS- UND ZUSTANDSSENSORIK**

(71) Anmelder: Segner, Peter, 85604 Zorneding (DE)
(72) Erfinder: Segner, Peter, 85604 Zorneding (DE)
(74) Vertreter: Limbeck, Achim

(57) **Zusammenfassung**

Die vorliegende Erfindung betrifft eine Aktivitäts- und Zustandssensorik (1) zur Erkennung einer Anwesenheit und/oder Aktivität/Inaktivität von Lebewesen, insbesondere von Personen, in zu überwachenden Bereichen, umfassend mindestens ein Sensorelement (10) zur Detektion von durch Bewegung ausgelöste Vibrationen und/oder Schwingungen, dadurch gekennzeichnet, dass das mindestens eine Sensorelement (10) unterhalb des Bodenbelages (20) eines Fußbodens (2) angeordnet ist.

## Beschreibung

### Technisches Gebiet

Die vorliegende Erfindung betrifft eine Aktivitäts- und Zustandssensorik gemäß dem Obersatz des Patentanspruchs 1.

### Stand der Technik

Es ist bekannt, dass der Schutz von Gebäuden gegen Einbruch durch besonders dafür geeignete Schutzsysteme (Alarmanlagen) bewerkstelligt werden kann. Um diese Aufgabe zu erfüllen, werden diese Schutzsysteme mit einer Aktivitäts- und/oder Zustandssensorik ausgestattet, die einen Einbruch in ein Gebäude oder einen Raum erkennt und darauf entsprechend, bspw. mit einem Alarm, reagiert.

Eine derartige Aktivitäts- und/oder Zustandssensorik zur Erkennung einer Anwesenheit, Aktivität und/oder Inaktivität von Lebewesen, insbesondere von Personen, in zu überwachenden Bereichen, umfasst in der Regel mindestens ein Sensorelement zur Detektion von durch Bewegung ausgelösten Geräuschen, Vibrationen und/oder Schwingungen. Bekannt sind hierbei in erster Linie Aktivitäts- und Bewegungssensoren, welche an der Decke oder im Höhenbereich einer Steckdose bzw. einem Schalter in Räumlichkeiten fest installiert sind.

Nachteilig bei den bekannten Systemen ist, dass diese in der Regel sichtbar installiert sind und relativ einfach manipuliert/deaktiviert werden können.

### Darstellung der Erfindung

Der vorliegenden Erfindung liegt die Aufgabe zu Grunde, eine Aktivitäts- und Zustandssensorik zu schaffen, welche die vorgenannten Probleme ausräumt und die geeignet ist, die Wahrscheinlichkeit der Erkennung eines Einbruchs zu erhöhen und durch die besondere Anordnung der Sensorik ein Deaktivieren zu verhindern.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen der erfindungsgemäßen Aktivitäts- und Zustandssensorik sind in den abhängigen Unteransprüchen angegeben.

Die erfindungsgemäße Aktivitäts- und Zustandssensorik umfasst mindestens ein Sensorelement zur Detektion von durch Bewegung ausgelöste Geräusche, Vibrationen und/oder Schwingungen und ist erfindungsgemäß dadurch gekennzeichnet, dass das mindestens eine Sensorelement unterhalb des Bodenbelages eines Fußbodens angeordnet ist.

Als Bodenbelag sei nachstehend jeglicher nicht-textile Belag verstanden, bspw. ein homogener Kunststoffbelag (PVC-, Polyolefinbelag), mehrschichtiger Kunststoffbelag (PVC-, CV (cushioned vinyl)-Belag), Kautschuk-, Kork-, Hart- und Lederbelag, mineralischer und halbstarrer Belag, Linoleum, Balatum, Laminatboden, Fertigparkett, Parkett, Dielenboden, Holzpflaster, Natur(werk)stein, Steinteppich, Betonwerkstein, keramische Fliesen, Steinpflaster, Gussasphalt, Sichtestrich und weitere.

Ein Bodenbelag aus festem Material (Holz, Kunststoff, Fliesen) bildet hierbei einen idealen Resonanzkörper, um Geräusche, Vibrationen und/oder Schwingungen, ausgelöst durch das Betreten des betreffenden Fußbodens, weiterzuleiten.

Das mindestens eine Sensorelement wird erfindungsgemäß unterhalb des Bodenbelages angebracht. Damit ist es in der Lage, Schwingungen und Geräusche im Raum und auf dem Fußboden optimal aufzunehmen und weiterzuleiten. Besonders bevorzugt liegt das mindestens eine Sensorelement auf dem Unterboden des Fußbodens auf.

In einer besonders vorteilhaften Ausführungsform der Erfindung umfasst das mindestens eine Sensorelement mindestens einen elektrischen Energiespeicher. Diese Ausführungsform der Erfindung erlaubt es, das mindestens eine Sensorelement autark, also ohne vorherige Installation einer stromführenden Leitung im Fußboden zu installieren.

In einer ganz besonders bevorzugten Ausführungsform der Erfindung umfasst der elektrische Energiespeicher mindestens einen wiederaufladbaren Akkumulator.

Zum Aufladen des elektrischen Energiespeichers umfasst die Aktivitäts- und Zustandssensorik vorzugsweise ein induktives Ladesystem, das an dem mindestens einen Sensorelement zumindest einen Empfänger (Akkumulator) sowie zumindest einen oberhalb des Bodenbelages des Fußbodens befindlichen induktiven Sender zur kabellosen oder drahtlosen Energieübertragung auf den Empfänger vorsieht.

Weiterhin kann es vorteilhaft sein, mindestens eine Einrichtung vorzusehen, mittels der kleinere Mengen elektrischer Energie aus Quellen der Umgebungstemperatur und/oder durch Vibrationen und/oder Schwingungen im Fußboden zu gewinnen, um damit den elektrischen Energiespeicher zu laden (Nanogenerator, sog. Energie Harvesting). Der Vorteil dieser Ausführungsform der Energiezufuhr besteht darin, dass hierdurch der Energiespeicher wahrscheinlich kleiner werden und nur noch als Puffer benötigt werden würde.

In einer weiteren vorteilhaften Ausführungsform umfasst die Aktivitäts- und Zustandssensorik eine Regeleinheit, mittels der die Ladespannung am elektrischen Speicher regelbar ist.

In einer weiteren vorteilhaften Ausführungsform umfasst die Aktivitäts- und Zustandssensorik eine Kontrolleinheit zur Kontrolle des induktiven Ladens des elektrischen Speichers umfasst.

Das mindestens eine Sensorelement ist vorzugsweise mit mindestens einer Sendeeinheit ausgestattet, mittels der die vom mindestens einen Sensorelement ermittelten Informationen an eine Auswerteeinheit übertragen werden. Diese Auswerteeinheit verarbeitet die Daten weiter und löst definierte Aktivitäten aus.

Die Kommunikation zwischen dem Sensor und der Auswerteeinheit wird drahtlos abgewickelt. Hierzu umfasst die mindestens eine Sendeeinheit vorzugsweise einen Sender, der die ermittelten Informationen drahtlos an die Auswerteeinheit überträgt.

Die Auswerteeinheit ist vorteilhafterweise ein Mobilgerät, bspw. ein Smartphone, ein Tablet oder ein Laptop, mittels dem innerhalb eines Gebäudes aber auch außerhalb des Gebäudes oder unterwegs Informationen empfangen werden können.

Die Auswerteinheit kann darüber hinaus vorteilhafterweise ein vorzugsweise drahtloses Gateway (bspw. ein LoRa Gateway) sein, welches die Informationen aufsammelt und sie an ein Portal zur Verarbeitung weitergibt.

In einer weiteren Ausführungsform der Erfindung ist das mindestens eine Sensorelement zur Erfassung weiterer physikalischer oder chemischer Eigenschaften seiner Umgebung qualitativ oder als Messgröße quantitativ ausgebildet.

In einer weiteren vorteilhaften Ausführungsform der Aktivitäts- und Zustandssensorik ist mindestens eine Speichereinheit vorgesehen, mittels der die vom mindestens einen Sensorelement ermittelten Informationen gespeichert werden.

In einer Weiterbildung der Aktivitäts- und Zustandssensorik ist es vorteilhaft, dass das mindestens eine Sensorelement als großflächiger, kapazitiver Sensor ausgebildet ist. Damit könnten Bewegungen bzw. Positionen von Menschen / Tieren auf dem Fußbodenbelag identifiziert werden.

### Kurzbeschreibung der Zeichnungen

Weitere Ziele, Merkmale, Vorteile und Anwendungsmöglichkeiten der erfindungsgemäßen Aktivitäts- und Zustandssensorik ergeben sich aus der nachfolgenden Beschreibung eines Ausführungsbeispiels anhand der Zeichnungen. Dabei bilden alle beschriebenen und/oder bildlich dargestellten Merkmale für sich oder in beliebiger Kombination den Gegenstand der Erfindung, unabhängig von der Zusammenfassung in einzelnen Ansprüchen oder deren Rückbeziehung.

In den Zeichnungen zeigen
Fig.1 die Aktivitäts- und Zustandssensorik in einer schematischen Darstellung;
Fig. 2 ein Sensorelement in einer vorteilhaften Ausführungsform.

### Ausführung der Erfindung

Wie aus Fig.1 ersichtlich, umfasst die erfindungsgemäße Aktivitäts- und Zustandssensorik 1 ein Sensorelement 10 zur Detektion von durch Bewegung ausgelöste Vibrationen und/oder Schwingungen, welches unterhalb des Bodenbelages 20 des Fußbodens 2, vorzugsweise innerhalb des Klebstoffs oder der Trittschalldämmung 22 eingelassen ist, ferner eine Auswerteeinheit 11, welche in diesem Ausführungsbeispiel an einer Wand befestigt 3 ist sowie einen induktiven Sender 102 zum Aufladen des vorzugsweise innerhalb des Sensorelements 10 vorgesehenen elektrischen Energiespeichers 100.

Wie aus Fig. 2 ersichtlich, ist der induktive Sender 102 des induktiven Ladesystems vorzugsweise mobil ausgestaltet, so dass mittels eines induktiven Senders 102 ein oder mehrere Empfänger (elektrischer Energiespeicher 100) eines oder mehrerer Sensorelemente 10 der Aktivitäts- und Zustandssensorik 1 aufgeladen werden können, wobei die Sensorelemente 10 bspw. auch in unterschiedlichen Räumlichkeiten angeordnet sein könnten.

Um keine Markierungen an den vorgesehenen Positionen eines Sensorelements 10 unterhalb des Bodenbelages auf dem Bodenbelag anordnen zu müssen, kann es hilfreich sein, den induktiven Sender 102 mit einem Detektor 1020 auszustatten, der es erlaubt, die Position eines oder mehrerer Sensorelement/e 10 aus der Entfernung zu orten.

Fig. 2 zeigt den Aufbau eines erfindungsgemäßen Sensorelements 10 in einer vorteilhaften Ausführungsform.

Der vorderer Teil des Sensorelements 10 bildet die Sensorelektronik 105, vorzugsweise bestückt mit einem Bluetooth-Niedrigenergie-Mikrocontroller, bspw. ein TI CC 6250, oder ein Ultra-low-Power-32-Bit-Mikrocontroller, bspw. ein ESP8266.

Der mittlere Teil bildet die Ladeelektronik 103 für ein bevorzugt induktives Laden eines Lithiumionen-Energiespeichers 100.

Der hintere Teil bildet den Lithiumionen-Energiespeicher 100.

Die erfindungsgemäße Aktivitäts- und Zustandssensorik 1 beschränkt sich in ihrer Ausführung nicht auf die vorstehend angegebenen bevorzugten Ausführungsformen. Vielmehr sind eine Vielzahl von Ausgestaltungsvariationen denkbar, welche von der dargestellten Lösung auch bei grundsätzlich anders gearteter Ausführung Gebrauch machen.

### Liste der Bezugsziffern

- 1: Aktivitäts- und Zustandssensorik
- 2: Fußboden
- 3: Wand
- 10: Sensorelement
- 11: Auswerteeinheit
- 20: Bodenbelag
- 21: Unterboden
- 22: Klebstoff und/oder Trittschalldämmung
- 100: elektrischer Energiespeicher
- 101: Empfänger des induktives Ladesystems
- 102: Sender des induktives Ladesystems
- 103: Ladeelektronik
- 104: Sendeeinheit zur Übertragung der ermittelten Informationen an die Auswerteeinheit
- 105: Sensorelektronik
- 1020: Detektor des Senders des induktives Ladesystems

## Patentansprüche

1. Aktivitäts- und Zustandssensorik (1) zur Erkennung einer Anwesenheit und/oder Aktivität/Inaktivität von Lebewesen, insbesondere von Personen, in zu überwachenden Bereichen, umfassend mindestens ein Sensorelement (10) zur Detektion von durch Bewegung ausgelösten Geräuschen, Vibrationen und/oder Schwingungen,
**dadurch gekennzeichnet, dass**
das mindestens eine Sensorelement (10) unterhalb des Bodenbelages (20) eines Fußbodens (2) angeordnet ist.

2. Aktivitäts- und Zustandssensorik (1) nach Anspruch 1,
**dadurch gekennzeichnet, dass**
das mindestens eine Sensorelement (10) auf dem Unterboden (21) des Fußbodens (2) aufliegt.

3. Aktivitäts- und Zustandssensorik (1) nach Anspruch 1 oder 2,
**dadurch gekennzeichnet, dass**
das mindestens eine Sensorelement (10) mindestens einen elektrischen Energiespeicher (100) umfasst.

4. Aktivitäts- und Zustandssensorik (1) nach Anspruch 3,
**dadurch gekennzeichnet, dass**
sie ein induktives Ladesystem umfasst, das an dem mindestens einen Sensorelement (10) zumindest einen Empfänger (101) sowie zumindest einen oberhalb des Bodenbelages (20) des Fußbodens (2) befindlichen, induktiven Sender (102) zur kabellosen oder drahtlosen Energieübertragung auf den Empfänger (101) umfasst.

5. Aktivitäts- und Zustandssensorik (1) nach Anspruch 3,
**dadurch gekennzeichnet, dass**
mindestens eine Einrichtung vorgesehen ist, mittels der kleinere Mengen elektrischer Energie aus Quellen der Umgebungstemperatur und/oder durch Vibrationen und/oder Schwingungen im Fußboden (2) gewonnen werden, um damit den elektrischen Energiespeicher (100) zu laden

6. Aktivitäts- und Zustandssensorik (1) nach einem der vorangegangenen Ansprüche 4 und 5,
**dadurch gekennzeichnet, dass**
sie eine Regeleinheit umfasst, mittels der die Ladespannung am elektrischen Energiespeicher (100) regelbar ist.

7. Aktivitäts- und Zustandssensorik (1) nach einem der vorangegangenen Ansprüche 4 bis 6,
**dadurch gekennzeichnet, dass**
sie eine Kontrolleinheit zur Kontrolle des induktiven Ladens des elektrischen Speichers (100) umfasst.

8. Aktivitäts- und Zustandssensorik (1) nach einem der vorangegangenen Ansprüche,
**dadurch gekennzeichnet, dass**
das mindestens eine Sensorelement (10) mindestens eine Sendeeinheit (104) umfasst, mittels der die vom mindestens einen Sensorelement (10) ermittelten Informationen an eine Auswerteeinheit (11) übertragen werden.

9. Aktivitäts- und Zustandssensorik (1) nach Anspruch 8,
**dadurch gekennzeichnet, dass**
die mindestens eine Sendeeinheit (104) einen Sender umfasst, der die ermittelten Informationen drahtlos an die Auswerteeinheit (11) überträgt.

10. Aktivitäts- und Zustandssensorik (1) nach Anspruch 9,
**dadurch gekennzeichnet, dass**
die Auswerteeinheit (11) ein Mobilgerät ist.

11. Aktivitäts- und Zustandssensorik (1) nach einem der vorangegangenen Ansprüche,
**dadurch gekennzeichnet, dass**
das mindestens eine Sensorelement (10) zur Erfassung weiterer physikalischer oder chemischer Eigenschaften seiner Umgebung qualitativ oder als Messgröße quantitativ ausgebildet ist.

12. Aktivitäts- und Zustandssensorik (1) nach einem der vorangegangenen Ansprüche,
**dadurch gekennzeichnet, dass**
die Sensorik (1) mindestens eine Speichereinheit umfasst, mittels der die vom mindestens einen Sensorelement (10) ermittelten Informationen gespeichert werden.

13. Aktivitäts- und Zustandssensorik (1) nach einem der vorangegangenen Ansprüche,
**dadurch gekennzeichnet, dass**
das mindestens eine Sensorelement (10) als großflächiger, kapazitiver Sensor ausgebildet ist.

14. Aktivitäts- und Zustandssensorik (1) nach einem der vorangegangenen Ansprüche,
**dadurch gekennzeichnet, dass**
das mindestens eine Sensorelement (10) in den Klebstoff und/oder die Trittschalldämmung (22) des Fußbodens (2) eingelassen ist.
